# EUROPÄISCHE PATENTSCHRIFT

(11) **EP 3 013 441 B1**
(45) Veröffentlichungstag und Bekanntmachung des Hinweises auf die Patenterteilung: **12.05.2021**
(21) Anmeldenummer: 14771764.9
(22) Anmeldetag: 27.06.2014
(51) Int. Cl.: A63B 69/00, A63B 69/20, A63B 69/24, A63B 67/10

(54) **TRAININGSGERÄT ZUR FÖRDERUNG DES REAKTIONSVERMÖGENS, DER REFLEXE, DER SCHNELLIGKEIT UND WEITERER VERWANDTER SPORTBEZOGENER PHYSISCHER UND KOGNITIVER FÄHIGKEITEN EINER TRAINIERENDEN PERSON**
TRAINING DEVICE FOR IMPROVING REACTION CAPABILITIES, REFLEXES, SPEED AND FURTHER ASSOCIATED, SPORTS-RELATED, PHYSICAL AND COGNITIVE SKILLS OF A USER IN TRAINING
APPAREIL D'ENTRAÎNEMENT PERMETTANT À LA PERSONNE QUI S'ENTRAÎNE D'AMÉLIORER SA RÉACTIVITÉ, SES RÉFLEXES, SA RAPIDITÉ ET D'AUTRES CAPACITÉS PHYSIQUES ET COGNITIVES LIÉES ET APPARENTÉES AU SPORT

(30) Priorität: 28.06.2013 DE 102013010849
(43) Veröffentlichungstag der Anmeldung: 04.05.2016
(73) Patentinhaber: Özkaya, Besil, 67547 Worms (DE)
(72) Erfinder: Özkaya, Besil, 67547 Worms (DE)
(74) Vertreter: Kodron, Felix
(86) Internationale Anmeldenummer: PCT/DE2014/100217
(87) Internationale Veröffentlichungsnummer: WO 2014/206400

(56) Entgegenhaltungen:
- EP-A1- 1 884 267
- WO-A1-2009/003214
- DE-U1-202007 015 910
- GB-A- 2 389 057
- SU-A1- 1 509 097
- US-A- 689 344
- US-A- 1 685 495
- US-A- 2 045 972
- US-A- 3 785 643
- US-A- 4 345 755
- US-A- 4 721 302
- US-A- 4 749 185
- US-A1- 2008 227 605
- US-A1- 2013 065 735

## Beschreibung

Die vorliegende Erfindung betrifft ein chaotisches Trainingsgerät zum Trainieren und Entwickeln von Fähigkeiten und Vermögen wie Reaktionsvermögen, Reflexe, Schnelligkeit, Schlagkombinationen, Präzision in der Augen-Hand und Augen-Fußkoordination, peripheres Sehen (Nutzung des peripheren Gesichtsfeldes), Erweiterung der visuellen Sensibilität, Gleichgewichtsgefühl, Koordinationsvermögen, Feinmotorik, Treffgenauigkeit, Kondition, Kraft, Taktieren, Konzentrationsvermögen, Vigilanz, Spontaneität, Trainieren komplexer Bewegungsabläufe, etc., das nach Krafteinwirkung für einige Zeit andauernde und ständig sich verändernde, irreguläre, schnelle, unvorhersehbare und chaotische Bewegungen von Trainingselementen erzeugt, auf die der Trainierende auf verschiedene Weise reagieren kann.

Das Trainieren von Reaktionsvermögen, Reflexen, Koordination, Schnelligkeit, peripherem Gesichtsfeld etc. ist für viele Sportarten sowie für den Alltag, bspw. im Straßenverkehr von großer Bedeutung. Hierzu ist ein Trainingsgerät notwendig, das schnelle Bewegungen von zu treffenden Elementen in der Weise erzeugt, dass die Bewegung für den Trainierenden nicht vorhersehbar ist. Die Bewegung, auf die der Trainierende reagieren muss, muss demnach chaotisch, irregulär und ständig sich von selbst verändernd sein. Es existiert außer der vorliegenden Erfindung kein anderes Trainingsgerät, das diesen Anforderungen gerecht wird, also imstande ist, andauernde irreguläre und chaotische Bewegungen von Reaktionszielen zu erzeugen.

Aus der Veröffentlichung EP 1 884 267 A1 ist ein Trainingsgerät bekannt, das ein Stützelement und mindestens ein erstes und ein zweites Zielpad umfasst, die an dem Stützelement angebracht sind, wobei das erste und das zweite Zielpad an dem Stützelement derart angebracht sind, dass eine Schlagfläche des ersten Zielpads vorhanden ist, die relativ zu einer Schlagfläche des zweiten Zielfeldes geneigt ist.

Aus der Druckschrift DE 20 2007 015 910 U1 ist Sportgerät in Form eines von einem Seil herabhängendem Pendelgewichts bekannt, das durch Schläge oder Tritte der übenden Person in eine Schwingbewegung gebracht wird, wobei zwischen dem oberen Ende, an dem das Seil befestigt wird und dem unteren Ende, an dem das Pendelgewicht hängt, ein Zwischengewicht angebracht ist. Dieses Zwischengewicht lässt sich in seiner Position am Seil verstellen, also herauf und herab schieben. Durch das Gewicht des Zwischengewichts und seiner Position am Seil wird die Pendeleigenschaft des unten hängenden Pendelgewichts gesteuert.

Aus der Offenbarung der WO 2009 003 214 A1 ist ein Hand-Auge-Koordinations-Trainingsgerät aus Deckenbefestigung, Halteseil mit verstellbarem Schlagziel und Bodenanker bekannt, das eine vertikale und horizontale Zielbewegung sowie eine sofortige Einstellbarkeit ermöglicht, um die Spannung und Höhe des Ziels zu ändern. Dadurch kann sich das Ziel in unterschiedlichen Höhen, Geschwindigkeiten und Entfernungen fortbewegen.

Schließlich offenbaren die weiteren Publikationen US 2013 065 735 A1, US 4 749 185 A, US 1 685 495 A sowie US 2 045 972 A Trainingsvorrichtungen, die jeweils an einem elastischen Band die Anordnung von Schlagzielen zwischen einem Decken- und einem Bodenbefestigungspunkt zeigen.

Anders als die vorliegende Erfindung können bisherige Trainingsgeräte keine Bewegung der Elemente, auf die reagiert werden soll auf eine irreguläre und chaotische Weise erzeugen. Die Bewegung bisheriger Trainingsgeräte ist vergleichsweise berechenbar, linear und vorhersehbar. Bisherige Trainingsgeräte stellen somit kein immanentes System dar, das nach Krafteinwirkung von außen imstande ist, chaotische Bewegungen von Trainingselementen, also Reaktionszielen, selbstständig und andauernd zu erzeugen. Somit gibt es unter bisherigen Trainingsgeräten keines zum effektiven Entwickeln o.g. Fähigkeiten. Daher eignen sie sich eher zum Entwickeln von Schnelligkeit und Kraft, jedoch in einer statischen und der Komplexität der realen Situation nicht gerecht werdenden Weise. Führt ein Boxer beispielsweise einen Schlag gegen einen Speedball oder Doppelendball aus, so reagiert der Ball genau so, wie er getroffen wurde, d.h. er vollzieht eine gleichförmige Bewegung vor und zurück oder von der einen zur anderen Seite. Der Trainierende bestimmt also die Bewegung der Trainingselemente bei bisherigen Trainingsgeräten und muss diese permanent durch Krafteinwirkung am Leben erhalten. Zudem ist die Ausübung sämtlicher Arten von Schlägen oder Kombinationen von Schlägen bei herkömmlichen Trainingsgeräten nicht möglich, sondern auf bestimmte Schläge begrenzt, während die vorliegende Erfindung es erlaubt, sämtliche Schläge fortlaufend und jederzeit während des Trainings auszuführen und zwar auch solche Schläge bzw. Bewegungen, wie sie im herkömmlichen Training an Geräten nicht durchführbar sind und wie sie beispielsweise eine reale Situation im Boxen erfordern würde. Auch kann bei herkömmlichen Geräten im Unterschied zur vorliegenden Erfindung die Feinmotorik und die Komplexität von Bewegungsabläufen nicht trainiert werden. Beim Speedball beispielsweise kann zwar die Schnelligkeit und die Kraft der Arme trainiert werden, jedoch ist der Bewegungsablauf automatisiert und nicht ein wirkliches Reagieren auf einen Gegenstand, bei dem man nicht weiß, wie er sich im nächsten Moment verhält. Der Trainierende ist dabei nicht in seiner Kreativität bezüglich der Schlagkombinationen gefordert und kann aufgrund der Bewegung des Schlagobjektes und dessen Sperrigkeit nur bestimmte Bewegungen ausführen. Zudem ist der Trainierende bei bisherigen Trainingsgeräten stets auf ein einzelnes Schlag- oder Reaktionsziel, dessen Bewegung nach kurzer Zeit zum Stillstand kommt und wodurch ein flüssiges, dynamisches Training nicht möglich ist, beschränkt und nutzt daher weder sein peripheres Gesichtsfeld, noch kann er sein Reaktions- und Reflexvermögen auf mehrere unvorhersehbare Objekte bzw. Situationen trainieren. All diese Nachteile wirken sich letztlich auch auf die Motivation des Trainierenden aus, der bei herkömmlichen Trainingsgeräten im Unterschied zu vorliegenden Erfindung nicht die Möglichkeit hat, sein Training zu steigern oder zu variieren.

Sämtliche herkömmlichen Trainingsgeräte sind demnach hinsichtlich der Bewegung ihrer Trainingselemente deterministische, lineare, offene Systeme, die von außen ständig bewegt werden müssen und bei denen Ursache, also Krafteinwirkung, der Wirkung, also der Bewegung der Trainingselemente, in deterministischer Weise entspricht, sodass keine iireguläre Bewegung vorliegt.

Die vorliegende Erfindung dient dazu, den beschriebenen Missstand im Stand der Technik zu beseitigen und somit die gravierende Lücke im Stand der Technik von Trainingsgeräten für das Training verschiedener Sportarten, in denen es um die Entwicklung o.g. Fähigkeiten geht, aber auch für den Alltags- oder medizinischen Gebrauch, schließen.

Der Nachteil im Stand der Technik und das damit verbundene Problem ist also neben oben genannter Nachteile, dass bisherige Trainingsgeräte keine komplexen, unvorhersehbaren, chaotischen Bewegungen von Reaktionszielen, auf die der Trainierende auf komplexe Weise zur Entwicklung o.g. Fähigkeiten reagieren muss, erzeugen können. Zudem bieten herkömmliche Trainingsgeräte nicht die Möglichkeit, sämtliche Schläge auszuführen und eine an der Realität orientierte, komplexe Situation zu erzeugen, auf die der Trainierende reagieren kann.

Der vorliegenden Erfindung liegt das Problem zugrunde, für das Training o.g. Fähigkeiten die Bewegung von Trainingselementen, also Reaktionszielen, auf die der Trainierende reagieren soll, unvorhersehbar, irregulär, chaotisch, schnell, andauernd etc. sein zu lassen, also eine Situation zu schaffen, die hinsichtlich der Bewegungen der Komponenten und der damit verbundenen Anforderungen an den Trainierenden komplex ist, so dass o.g. genannte und unten weiter ausgeführten Fähigkeiten auf optimale Weise entwickelt werden können. Dieses Problem wird durch die bereits erwähnten und im Folgenden näher diskutierten Merkmale der vorliegenden Erfindung gelöst.

Nach Krafteinwirkung von außen erzeugt die vorliegende Erfindung Bewegungen von Reaktionszielen (z.B. Bällen), die für den Trainierenden nicht vorhersehbar sind und durch die der Trainierende ein komplexes Training ohne Trainingspartner zur Entwicklung o.g. und unten weiter ausgeführten Fähigkeiten absolvieren kann.

Um eine unvorhersehbare, schnelle und chaotische Bewegung von Trainingselementen, also von Reaktionszielen zu erreichen, sind bei einer Ausführung der vorliegenden Erfindung an dünnen, elastischen Kordeln oder Gummiseilen etc. Reaktionsziele in Schlag- bzw. Reaktionshöhe und mindestens ein weiteres Objekt (Gegengewicht) zur Erzeugung einer Gegenkraft bzw. Gegenbewegung zur Bewegung der Reaktionsziele, z.B. ein weiterer Ball unterhalb oder oberhalb (oder beides) des Reaktionsziels an derselben Gummikordel angebracht. Am Boden ist die elastische Kordel dieses Einzelelements bspw. an einem Gewicht befestigt. Die Position des Bodengewichts kann individuell und den Trainingsanforderungen entsprechend verändert werden. Ebenso kann die Länge und damit die Spannung der Kordeln bspw. durch Umwindungen um einen am Gewicht befindlichen Steg eingestellt werden. Am oberen Ende ist die einzelne Kordel an einem Trägerelement, beispielsweise in Form eines Dreiecks, an dem mehrere solcher Einzelelemente angebracht sind und ebenfalls jeweils eine Gegenbewegung verursachen, die die Bewegung der Reaktionsziele zusätzlich zum Gegengewicht ablenkt, befestigt. Das Trägerelement hängt mittels Aufhängeelement beispielsweise an der Decke und ist frei nach allen Seiten beweglich. Alle Einzelelemente sowie das Trägerelement stehen miteinander in Verbindung und sind unter Spannung. Das Trägerelement dreht sich gelegentlich nach Krafteinwirkung auf ein Reaktionsziel bis zu einem gewissen Grad um die eigene Achse und erzeugt beim abrupten und schnellen Zurückdrehen zusätzliche Bewegung und Energie auf das System. Die Einzelelemente können von der Gesamteinheit entfernt werden, um an diesen allein zu trainieren, oder es können weitere Elemente hinzugefügt werden, je nach Trainingsbedarf.

Jede Krafteinwirkung auf ein Reaktionsziel wirkt sich sofort auf alle anderen Reaktionsziele und Gegengewichte aller Einzelelemente sowie auf das Trägerelement, also auf das gesamte System aus, das in Bewegung gerät. Hierzu reichen schon kleine Krafteinsätze aus. Der Trainierende schlägt oder trifft auf andere Weise gegen das Reaktionsziel, wodurch sofort auch das an derselben Kordel befindliche Gegengewicht (bzw. Gegengewichte) in Bewegung gerät. Diese Gegenbewegung des unteren bzw. über dem Reaktionsziel befindlichen Balles oder Gewichtes wirkt sich auf die Bewegung des Reaktionsziels aus und lenkt diese permanent ab. Ohne eine Gegenbewegung bzw. Gegenbewegungen, entweder verursacht durch ein oder mehrere Gegengewichte an den einzelnen Kordeln oder durch die anderen am Trägerelement befindlichen Einzelelemente, die ebenso jeweils eine Gegenbewegung erzeugen, würde ein einzelnes an einer elastischen Kordel befindliches Reaktionsziel lediglich vor und zurück schwingen, also eine lineare und berechenbare Bewegung vollziehen. Reaktionsziele, Gegengewichte, Einzelelemente beeinflussen sich also wechselseitig in einer Weise, dass ihre Bewegung unregelmäßig und unvorhersehbar, also chaotisch in verschiedene Richtungen geht. Die Bewegung ist nicht linear und wechselt ständig und von selbst zwischen Schwingen, Kreisen, Schleifenbewegungen, Hüpfen, Zickzack etc. nach allen Richtungen im Raum. Jeder weitere Schlag bzw. jedes weitere Treffen des Balles löst eine jeweils vollkommen andere Serie von Bewegungen aus. Die chaotische Bewegung wird somit durch das Vorhandensein mindestens einer Gegenbewegung zum Reaktionsziel und der damit zusammenhängenden Wechselwirkung erzielt. Die ablenkenden, Gegenbewegungen erzeugenden Elemente sind also zum einen das Gegengewicht bzw. die Gegengewichte an der einzelnen Kordel als auch die anderen Einzelelemente mit ihrer eigenen irregulären Bewegung, durch die die irreguläre Bewegung jedes Reaktionsziels des Systems wechselseitig verstärkt wird bzw. zusätzliche Aspekte gewinnt. Die einzelnen relevanten Objekte der Erfindung sind somit impulsgekoppelt miteinander verbunden.

Mit jedem Schlag gegen eines der Reaktionsziele oder durch jede Bewegung des Systems werden sofort alle Gegengewichte und Reaktionsziele der anderen Einzelelemente in eine unregelmäßige Bewegung gebracht, da alle Einzelelemente durch die Konstruktion empfindlich miteinander in Verbindung stehen und jede Krafteinwirkung sich auf das ganze System auswirkt. Die irregulären Bewegungen wirken sich somit alle aufeinander und auf das gesamte System aus. Somit bewegt sich das ganze System auf chaotische, irreguläre Weise. Es entsteht dadurch ein dynamischer und fortwährender Prozess von völlig ungewohnten, sich nie wiederholenden Situationen. Der Trainierende muss durch geschicktes Reagieren und verschiedene Schlagausführungen und Ausweichmanöver die verschiedenen Reaktionsziele zu treffen versuchen bzw. ihnen ausweichen, wobei er bspw. entweder vor der Konstruktion steht oder bspw. durch Veränderung der Bodengewichte innerhalb der Konstruktion steht, um ein 360 Grad Training zu absolvieren. Auch kann er außen um die Konstruktion herum trainieren.

Das Anwendungsgebiet sind sämtliche Sportarten, bei denen die Entwicklung der o.g. Eigenschaften wichtig sind, aber es kann auch generell als Alltags -oder Spaßtrainingsgerät eingesetzt werden, da kein Verletzungsrisiko besteht, da es im Unterschied zu anderen Geräten kaum einen Widerstand beim Training gibt. Die Erfindung lässt sich auch für ein Visualtraining für medizinische Zwecke einsetzen, z.B. um Fehlfunktionen der Augen zu regulieren oder die Leistung der Augen zu verbessern.

Sportler aus den verschiedensten Bereichen, aber auch Menschen im Alltag benötigen o.g. Fähigkeiten um bessere Ergebnisse im Wettkampf zu erzielen bzw. Gefahrensituationen im Alltag zu meistern. Um diese Fähigkeiten trainieren zu können, bedarf es eines Trainingsgerätes, das eine Bewegung mehrerer Elemente, auf die reagiert werden muss, in einer solch komplexen Weise erzeugt, die es dem Trainierenden nicht ermöglicht, die Bewegung vorherzusehen. Die Elemente müssen also permanent unterschiedliche, abrupte, unvorhersehbare und chaotische Bewegungen nach allen Richtungen im Raum aufweisen, auf die binnen Bruchteilen von Sekunden reagiert werden muss, beispielsweise in Form von Schlägen, Tritten oder Ausweichmanövern. Die Bewegung der Elemente muss dabei abwechselnd verschiedene Bewegungen wie z.B. Hüpfen, Schleifenbewegung, Kreisen, Zickzackbewegung etc. beinhalten. Nachdem der Trainierende die Elemente durch Krafteinwirkung, beispielsweise in Form eines Schlages, in Bewegung versetzt hat, muss dieses chaotische, irreguläre Verhalten der Trainingselemente auch ohne ständige weitere Krafteinwirkung von außen für eine gewisse Dauer entfaltet sein. Die Erzeugung des chaotischen Verhaltens der Trainingselemente muss im System, also im Trainingsgerät selbst liegen, nachdem von außen Kraft zugeführt wurde, und nicht vom Trainierenden selbst bestimmbar sein. Auf diese Weise kann der Trainierende nicht vorher erkennen, auf welche Bewegung er als nächstes reagieren muss und wo sich das zu treffende Objekt im nächsten Moment befindet. Er kann die Komplexität der durch das Trainingsgerät erzeugten Bewegungen nicht überblicken oder die Bewegungen vorhersehen. Er ist also unvorbereitet und muss, hochkonzentriert und spontan, in kürzester Zeit jedes Mal auf eine andere Situation reagieren, Die vorliegende Erfindung erfüllt alle diese genannten Anforderungen und weist somit einen gravierenden Vorteil gegenüber bisherigen Trainingsgeräten auf.

Durch die vorliegende Erfindung wird ein effektives, authentisches, "dreidimensionales" und an der Realität eines Gegners (z.b. für den Boxer oder Kampfsportler) orientiertes Training von o.g. Eigenschaften erstmals ohne Trainingspartner möglich gemacht, dank der Komplexität und Unvorhersehbarkeit und dem chaotischen, andauernden Verhalten der Bewegungen der Ziel- bzw. Reaktionsobjekte einerseits sowie andererseits durch das Vorhandensein von mehreren Einzelelementen, die ähnlich einem Gegner den Raum einnehmen. Der Trainierende schlägt oder tritt (oder setzt andersartig Kraft ein) bei der vorliegenden Erfindung gegen Reaktionsziele (z.B. Bälle) und löst dadurch eine komplexe, chaotische und völlig unvorhersehbare Bewegung mehrerer Trainingselemente aus, auf die er anschließend in Form von Schlägen, Ausweichmanövern etc. reagieren muss. Die Einzelelemente stehen über zumindest ein Trägerelement oder bspw. Verbindungsseile in Verbindung miteinander. Sie sind eine Einheit, und dennoch reagiert jedes Reaktionsziel (sowie jedes Gegengewicht) eines Einzelelementes zur selben Zeit anders als alle anderen. Im Falle einer Ausführung der vorliegenden Erfindung mit z.B. drei Einzelelementen bedeutet dies, dass nach einem Schlag gegen einen Ball alle anderen Bälle der Konstruktion sofort in eine irreguläre Bewegung geraten. So wie ein menschliches Gegenüber nicht eine einförmige Bewegung vollzieht, sondern Arme, Beine und Kopf zur gleichen Zeit verschiedene Bewegungen ausführen, auf die reagiert werden muss, so ist auch bei der vorliegenden Erfindung das gesamte System in Bewegung, allerdings, im Unterschied zu allen anderen Trainingsgeräten, jedes seiner Teile auf andere Weise. Sind die Elemente bei der Ausführung mit z.B. drei Einzelelementen in Bewegung und möchte der Trainierende das hintere Reaktionsziel treffen, so muss er seine Konzentration gleichzeitig auf mehrere Objekte, also Reaktionsziele richten, um einerseits zu treffen und andererseits nicht von den Reaktionszielen der anderen Einzelelemente getroffen zu werden. Dieses gleichzeitige Gerichtetsein der Konzentration auf mehrere Objekte, die sich zudem noch nicht linear bewegen und hinsichtlich ihrer Position in den Raum hineingehen, bietet ein Höchstmaß an Training oben genannter Fähigkeiten, bei dem beim Trainierenden verschiedene Vermögen zur selben Zeit beansprucht werden und zum Einsatz kommen. Dabei bewegen sich aufgrund der Merkmale der Erfindung die einzelnen Reaktionsziele und Gegengewichte, die ebenfalls als Reaktionsziele eingesetzt werden können, um sie beispielsweise mit dem Fuß zu treffen, jeweils auf völlig unterschiedliche Weise und die Bewegung hält für längere Zeit an, auch ohne ständige Krafteinwirkung durch den Trainierenden. Dadurch wird ein flüssiges und dynamisches Training ermöglicht, bei dem durch die ständig neuen, unberechenbaren und unterschiedlichen Bewegungen der Bälle vom Trainierenden permanent spontane Reaktionen bzw. Bewegungen und höchste Konzentration abverlangt wird. Durch Veränderung der Position bspw. der Bodengewichte sowie durch die Möglichkeit des Hinzufügens weiterer Einzelelemente kann das Training zudem beliebig verändert oder erschwert werden, sodass eine ständige Leistungssteigerung im Training am Gerät ermöglicht wird, anders als bei herkömmlichen Trainingsgeräten.

Der Trainierende muss binnen Bruchteilen von Sekunden die sich schnell bewegenden Reaktionsziele lokalisieren und entscheiden, welches er treffen möchte und auf welche Weise dies erfolgen soll bzw. er muss versuchen, den sich bewegenden Trainingselementen auszuweichen etc. Dabei reagiert er u.a. aufgrund seiner Reflexe einerseits, also spontan und instinktiv, wodurch es zu einer Leistungssteigerung auf diesem Gebiet kommt; er handelt aber zugleich auch bewusst, indem er strategisch vorgeht und entscheidet, welchen Ball er treffen möchte und welches Manöver dafür am angemessensten ist, um zu treffen, ohne dabei selbst von den anderen in Bewegung befindlichen Reaktionszielen getroffen zu werden. Diese gleichzeitige Aktivierung des Reflexvermögens, der bewussten Entscheidung (Strategie) und anderer Vermögen im Hinblick auf eine vorher völlig unbekannte Situation ist ein wichtiges Element im Training an der vorliegenden Erfindung, da nur auf diese Weise z.B. Reflexe und Reaktionsvermögen und andere Eigenschaften trainiert werden können.

Neben den o.g. Merkmalen bietet die vorliegende Erfindung ein Trainingsgerät, mit dem sämtliche Schläge und Kombinationen bspw. im Boxsport und Tritte in anderen Sportarten in fortlaufender Weise möglich sind.

Aber auch für den Alltagsmenschen ist es wie oben erwähnt, von großer Bedeutung, Reflexe, Genauigkeit von Bewegungen, Reaktionsgeschwindigkeit etc. zu trainieren, da es viele Situationen im Alltag gibt, bei denen diese Fähigkeiten wichtig sind. Durch das Training am vorliegenden Gerät wird bspw. die Reaktionszeit generell dramatisch verkürzt, sodass bspw. im Straßenverkehr deutlich schneller reagiert werden kann.

Nach jedem Schlag (oder andersartiger Krafteinwirkung) wird jeder Ball (Reaktionsziel und Gegengewicht) eines jeden Einzelelements in eine Bewegung versetzt, die sich ständig von selbst verändert und unberechenbar ist. D.h., dass das getroffene Reaktionsziel (und damit das gesamte System) bereits nach dem ersten Schlag nicht einfach nur nach vorn und hinten schwingt, sondern abwechselnd und selbstständig mal z.B. eine Schleifenbewegung vollzieht, im nächsten Moment zur Seite oder nach oben und unten hüpft, dann wiederum in alle Richtungen kreist oder Zickzackbewegungen absolviert etc. Der Trainierende kann also wirklich u.a. als Reagierender bezeichnet werden, was er bei herkömmlichen Geräten nicht ist, da er dort die Bewegung selbst determiniert und am Leben erhalten muss und das Training sich mehr oder weniger darauf beschränkt und darin erschöpft. So kann der Trainierende an der vorliegenden Erfindung die o.g. Eigenschaften optimal entwickeln.

Bei der vorliegenden Erfindung handelt es sich um ein Trainingsgerät, das ein teilweise geschlossenes System darstellt, welches nach äußerer Krafteinwirkung selbständig irreguläre, chaotische, also unvorhersehbare bzw. unvoraussagbare Bewegungen von Trainingselementen, auf die der Trainierende reagiert, relativ lange andauernd erzeugen kann. Die Erfindung erfüllt somit als einziges Trainingsgerät die Anforderungen einer echten irregulären und chaotischen Bewegung. Durch das Vorhandensein mehrerer durch Krafteinwirkung gleichzeitig in irreguläre Bewegung versetzte Trainingselemente (Einzelelemente mit Reaktionszielen und Gegengewichten), deren Position veränderbar ist und den Raum "dreidimensional" einnimmt, wird eine Situation erzeugt, bei der der Trainierende ähnlich einer Sparringsituation verschiedene Vermögen gleichzeitig in Anspruch nehmen muss. Die Erfindung ist derart konstruiert, dass eine hohe Empfindlichkeit gegenüber Änderungen der Ausgangsbedingungen besteht, wodurch das chaotische Verhalten der Trainingselemente noch verstärkt wird. Dies bedeutet, dass nach jeder Schlagausführung bzw. Kraftausübung (Ausgangsbedingung) das gesamte System jedes Mal auf andere Weise reagiert und jede kleinste Veränderung (z.B. Spannung und Winkel der Halteschnüre, Art, Intensität des Schlages etc.) zu anderen Wirkungen (Art und Abfolge der Bewegungen, Dauer, Geschwindigkeit etc.) führt. Der Trainierende kann sich daher nicht wie bei herkömmlichen Trainingsgeräten an eine bestimmte Situation gewöhnen, sondern muss jedes Mal spontan und schnell reagieren, wobei verschiedene Vermögen des Trainierenden gleichzeitig zum Einsatz kommen. Dadurch ist eine permanente Entwicklung der o.g. Fähigkeiten möglich.

Um ein komplexes Training für die Entwicklung o.g. Fähigkeiten zu erreichen, besitzt die vorliegende Erfindung in den meisten im Folgenden dargestellten Ausführungen mindestens drei Einzelelemente. Diese sind mit Reaktionszielen in Form von kleinen Bällen sowie Gegengewichten, die ebenfalls aus kleinen Bällen bestehen, deren Größe, Gewicht und Beschaffenheit mit den Reaktionszielen korrespondieren, ausgestattet. In einigen Ausführungen unterscheiden sich Reaktionsziele und Gegengewichte hinsichtlich Größe, Material und Gewicht voneinander. Die Einzelelemente sind bspw. an einem Trägerelement, das mittels Aufhängelement z.B. an der Decke hängt und frei beweglich ist, befestigt. Die Einzelelemente sind leicht vom Trägerelement zu entfernen und können auch einzeln für ein "irreguläres" Training verwendet werden, da sie, sofern sie über ein oder mehrere Gegengewichte verfügen, eine irreguläre und chaotische Bewegung erzeugen können, die jedoch von der Komplexität her dem Gesamtsystem aus mehreren Einzelelementen nachsteht. In der Gesamteinheit aus mehreren Einzelelementen besitzt der chaotische und unvorhersehbare Effekt zusätzliche Dimension und Aspekte. Beispielsweise ist der Radius der Bewegungen der Reaktionsziele durch die Drehung des Trägerelements größer und die Abfolge unterschiedlicher Bewegungen geschieht häufiger und abrupter. Zudem erfolgt durch die Bewegung des Trägerelements nach allen Richtungen, also auch auf und ab, eine entsprechende Bewegung der Reaktionsziele. Zugleich werden in der Gesamteinheit weitere Trainingsziele, wie Nutzung des peripheren Gesichtsfeldes, Koordination von Beinen und Oberkörper, Taktieren etc. in dreidimensionaler, also der tatsächlichen Kampf- oder Sparringsituation (beim Boxen beispielsweise) ähnlichen Weise, ermöglicht, da der Trainierende einer Mehrzahl von bewegten Reaktionselementen gegenübersteht und zugleich Angriff und Verteidigung üben kann, ob nun mit dem eigenen Körper oder mit einem Trainingsgegenstand (beispielsweise im Falle von Fechten oder Kendo etc.).

Die irreguläre und chaotische, also unvorhersehbare Bewegung der Reaktionsziele (und der Gegengewichte) wird beim Einzelelement prinzipiell dadurch erzeugt, dass neben dem Reaktionsziel bzw. der Reaktionsziele ein weiteres Gewicht oder Gewichte unterhalb (oder oberhalb oder beides) befestigt ist, das durch die Kräfte, die auf das Reaktionsziel ausgeübt werden, aufgrund der verbindenden elastischen Kordel selbst sich zu bewegen beginnt und dessen Bewegungskräfte sich wiederum auf den oberen Ball auswirken und dessen Bewegung beeinflussen bzw. ablenken, also eine Gegenbewegung darstellen, und zwar permanent und wechselseitig. In Versuchen mit Prototypen hat sich gezeigt, dass die Position des Gegengewichts in 30-40 cm Abstand zum Boden bzw. zum Bodengewicht, also ein großer Abstand zwischen Reaktionsziel und Gegengewicht und zwischen Reaktionsziel und Trägerelement, gute Ergebnisse lieferte. Jedoch ist dies nicht zwingend, da sich der irreguläre Effekt auch bei anderen Einstellungen ergibt, beispielsweise wenn das Gegengewicht oberhalb des Reaktionsziels angebracht ist oder der Abstand zum Boden höher oder geringer ist. Der Abstand sollte jedoch nicht zu gering sein, da sich ansonsten entweder gar kein oder ein nicht zweckgemäßer Effekt einstellt. Je nach gewünschtem Effekt kann der Trainierende demnach die Position von Reaktionsziel/en und Gegengewicht/en verändern.

Durch die permanente Wechselwirkung der Objekte, also von Bewegung des Reaktionsziels und Gegenbewegung des Gegengewichts kommt deren irreguläre und chaotische Bewegung prinzipiell zustande. Dünne elastische Kordeln aus 65 % Elastodien und 35% Polyester von 1,5 mm Dicke haben bei Prototypen der vorliegenden Erfindung gute Ergebnisse geliefert. Jedoch können auch andere Materialen und Maße verwendet werden, solange die Empfindlichkeit des Systems bezüglich der Anfangsbedingungen dadurch nicht beeinträchtigt wird.

Reaktionsziel und Gegengewicht beeinflussen sich fortwährend und auch ohne permanente Krafteinwirkung von außen, sodass ihre Bewegung lange andauert. Wird die Höhe des unteren Balles bzw. Gewichtes (bzw. des oberen) verändert, so wirkt sich dies auf die Bewegung (z.B. Bewegungsradius etc.) des oberen Balles aus. Ebenso wirkt sich eine Veränderung des Winkels der elastischen Kordel zum Lot, erreicht durch Veränderung der Position des Bodengewichts, auf die Bewegung aus. Um ein möglichst hohes Maß an Irregularität zu erreichen, muss das Trainingsgerät so eingestellt sein, dass eine hohe Empfindlichkeit gegenüber den Anfangsbedingungen, also der Krafteinwirkung durch den Trainierenden, vorliegt. Dies wird neben der Konstruktionsweise z.B. u.a. dadurch erreicht, dass dünne, elastische Kordeln und Bälle (oder andere Objekte) für Reaktionsziele und Gegengewichte von entsprechender Größe, Gewicht und Beschaffenheit verwendet werden, die empfindlich und stark auf Krafteinwirkung von außen, beispielsweise durch einen Schlag, reagieren. Zudem hängen die Anfangsbedingungen auch von der Spannung der Kordel ab, die ebenso wie die anderen Faktoren einstellbar ist. Dabei dreht sich der getroffene Ball gelegentlich um die eigene Achse, was neben den anderen erzeugten Bewegungskräften für mehr Chaos und Unberechenbarkeit innerhalb des Systems sorgt.

Das Trägerelement, das dank der Aufhängung mit elastischen Kordeln frei nach allen Seiten beweglich ist, also sich auch auf und ab bewegt, übt nach Krafteinwirkung auf ein Reaktionsziel und der dadurch erzeugten eigenen Bewegung wiederum Kraft auf die Einzelelemente aus und beeinflusst zusätzlich deren Bewegung. Sobald die Einzelelemente in Bewegung kommen, weisen sie somit bereits eine irreguläre Bewegung auf, die sich ihrerseits ständig auf die Bewegung des Trägerelementes und somit aller anderen Einzelelemente auswirkt, die selbst irregulär ist. So haben einerseits alle Einzelelemente als auch das Trägerelement eine irreguläre Bewegung, die sich gegenseitig beeinflussen und verstärken, und zwar sobald auf irgendeine Weise Kraft auf das System ausgeübt wird. Zusätzliche Bewegungen der Bälle, bspw. nach oben und unten, werden dadurch u.a. ermöglicht.

Einige Ausführungen, die unten dargestellt sind, zeigen die vorliegende Erfindung ohne Gegengewicht bzw. Gegengewichte am Einzelelement. Hier fungieren die anderen Einzelelemente als alleinige Gegengewichte und erzeugen die für die irreguläre Bewegung nötige Gegenbewegungen.

Die Spannung der Gummikordeln ebenso wie die Abstände der Bälle zueinander und zum Trägerelement wirken sich auf die Art der Bewegung aus und können individuell leicht am Gewicht am Boden bzw. an der Höhe der Bälle eingestellt werden. Beispielsweise wird der Radius der irregulären Bewegung kleiner, wenn der Abstand der Bälle eines Einzelelements zueinander verringert wird. Ebenso kann der Winkel der Gummikordeln zum Lot durch das Positionieren der Bodengewichte eingestellt werden, was sich wiederum auf die Bewegung der Bälle auswirkt. In Versuchen mit Prototypen hat sich gezeigt, dass gute Ergebnisse erzielt werden, wenn die elastischen Kordeln der Einzelelemente leicht (und nicht zu stark) gespannt und angewinkelt sind, also nicht lotgerecht positioniert sind. Zu stark gespannte Kordeln haben einen nachteiligen Effekt. Neben dem positiven Effekt der Schrägstellung der Einzelelemente hinsichtlich der Bewegung der Reaktionsziele wird dadurch z.B. auch ein Verknoten der Einzelelemente miteinander verhindert, im Falle, dass die Kordeln, um bspw. weniger Geschwindigkeit bei den Reaktionszielen zu erreichen, zu entspannt sind. Der Trainierende kann somit das Trainingsgerät seinen Trainingsanforderungen entsprechend sehr leicht und völlig flexibel einstellen, was ein weiterer Vorteil gegenüber herkömmlichen Trainingsgeräten darstellt.

Das Trägerelement sollte aus einem leichten Material, beispielweise Aluminium, bestehen. Es kann die Form eines Dreiecks haben. Es sind jedoch auch andere Formen und Materialien möglich, sofern sie zweckdienlich sind. Von den Ecken bzw. Ecken und Seiten des Dreiecks führen vorzugsweise elastische Kordeln, z.B. von derselben Beschaffenheit wie die Kordeln der Einzelelemente, in der Mitte des Dreiecks zusammen und sind an einem Karabinerhaken o.ä. befestigt, der an einem Deckenhaken angebracht wird, sodass sich die Aufhängekonstruktion samt Trägerelement frei nach allen Seiten bewegen kann. Sollte die Decke zu hoch sein, so kann als Verlängerung eine weitere Gummikordel o.ä. in gewünschter Länge an dem Deckenhaken angebracht werden, an deren unterem Ende das Trägerelement mittels des Karabinerhakens o.ä. befestigt wird.

An den Ecken bzw. Ecken und Seiten des Trägerelements, befinden sich bei manchen Ausführungen Aufhängestellen, an denen die Einzelelemente beispielsweise mittels kleinen Karabinerhaken angebracht werden. Ebenso können sich an den Zwischenelementen, die in manchen Ausführungen vorhanden sind und die an dem Trägerelement aufgehängt werden, mehrere Aufhängestellen befinden, sodass auch hier mehrere Einzelelemente z.B. mittels kleinen Karabinerhaken aufgehängt werden können. Sollte eine Kordel des Einzelelementes reißen, so kann dieses problemlos auf diese Weise ausgetauscht werden. Dies ist neben anderen Vorteilen ein weiterer Vorteil gegenüber einer Ausführung, bei der die Einzelelemente fest mit dem Trägerelement verbunden sind und nicht abnehmbar bzw. austauschbar sind.

Das Material des Trägerelements, sowie dessen Form und Größe ist in verschiedenen Varianten möglich, solange die Empfindlichkeit des Systems dadurch nicht beeinträchtigt wird. Ein leichtes Material, z.B. Aluminium oder ein dünner Draht, hat den Vorteil, dass sich die Kraft und jede Bewegung der Einzelelementen aufeinander gut übertragen kann. Es sollte fest sein, kann jedoch auch bis zu einem gewissen Grad flexibel sein, sodass es durch die Krafteinwirkung etwas schwingt. Die Dreiecksform ist insofern von Vorteil, als dass damit die Stellung der Einzelelemente in etwa die eines menschlichen Gegenübers simuliert. Ebenso sind Größe, Form und Material der Reaktionsziele und Gegengewichte bis zu einem gewissen Grad variierbar und richten sich u.a. nach dem Schwierigkeitsgrad und der Fortschrittlichkeit des Trainierenden. Materialien der Reaktionsziele oder Gegengewichte können z.B. sein: Gummi (z.B. Ball mit 4 cm Durchmesser), Schaumstoff (z.B. Ball mit 7 cm Durchmesser) oder Leder etc. Andere Materialien und Grössen sind entsprechend des Trainingsziels und Schwierigkeitsgrad einsetzbar, wobei stets die sensiblen Bedingungen des Systems bewahrt werden sollten. Ein Lederball mit 30 cm Durchmesser an einer 1,5 mm dicken elastischen Kordel wäre z.B. nicht zweckdienlich. Gleiches gilt für die Dicke der Kordel. Auch hier sind Grenzen gesetzt. Ab bestimmten Maßen und Gewichten ergibt sich kein irregulärer Effekt mehr. Vorzugsweise sind dünne elastische Kordeln wie unten beschrieben und entsprechende kleine Reaktionsziele zu verwenden, da hier die besten Ergebnisse erzielt werden. Material, Form und Gewicht der Reaktionsziele und Gegengewichte müssen nicht identisch sein. Der Unterschied im Gewicht darf jedoch nicht zu groß sein, da ansonsten die wechselseitige Kraftausübung beeinträchtigt wird bzw. nicht mehr im merkbaren Bereich stattfindet. Reaktionsziele und Gegengewichte müssen von ihrem Gewicht her der Sensibilität des Systems Rechnung tragen. In den meisten Prototypen wurden für Reaktionsziele und Gegengewichte kleine, innen hohle Gummibälle (Durchmesser 4 cm, Gewicht ca. 25 Gramm; vergleichbar mit Squashbällen) von gleicher Größe und Beschaffenheit verwendet, was sehr gute Ergebnisse lieferte. Neben dem positiven Effekt bezüglich der Irregularität trainieren solche, eher kleinen Objekte besser die o.g. Eigenschaften, da sie schwieriger zu treffen sind. In den unten beschriebenen Ausführungen, in denen z.B. ein Reaktionsziel und ein Gegengewicht unterhalb und eines oberhalb des Reaktionsziels vorhanden sind, lässt sich bezüglich der Gewichtsverteilung beispielsweise das Reaktionsziel zum unteren Gegengewicht bewegen, und das obere Gegengewicht an die Stelle des Reaktionsziels setzen. Es befinden sich dann unterhalb des Reaktionsziels zwei Gegengewichte. Auf diese Weise können noch anderen Einstellungen vorgenommen werden, sodass z.B. Geschwindigkeit, Radius der Bewegungen etc. im Vorfeld beeinflusst werden können. Dicke und Material der elastischen Kordeln etc. müssen dabei mit der Größe bzw. dem Gewicht der Reaktionsziele und Gegengewichte korrespondieren, sodass die Sensibilität und der irreguläre Effekt nicht beeinträchtigt werden.

Die elastische Kordel (oder Gummiseil etc.) ist in den meisten unten beschriebenen Ausführungen durch kleine Löcher in den Bällen geführt, sodass die Höhe später vom Trainierenden leicht einstellbar ist. Dies hat zusätzlich den Effekt, dass sich der Ball gelegentlich um die eigene Achse dreht und die Rotationenergie zusätzlich den irregulären Effekt verstärkt. Die Bälle halten durch die Reibung, sie können jedoch entweder durch einen Knoten oberhalb und unterhalb des Balles oder durch Gummiklammern, geknoteten Bändern, Kordelstoppern etc. leicht fixiert werden.

Darüber hinaus ist es möglich, mit mehreren Personen gleichzeitig an vorliegender Erfindung zu trainieren. Durch die einfache Zerlegbarkeit des Geräts in Einzelelemente sowie das Hinzufügen von weiteren Einzelelementen kann das Training zusätzlich variiert, erschwert und ergänzt werden. Statt an der Gesamtkonstruktion mit beispielsweise drei Einzelelementen zu trainieren kann leicht ein Einzelelement entfernt werden und einzeln an der Decke aufgehängt werden, um an diesem allein zu trainieren. So kann das Training auch unterwegs oder auf Reisen stattfinden. Oder es werden weitere Elemente der Gesamtkonstruktion hinzugefügt, sodass das Training erschwert wird.

Die Erfindung kann außer als Trainingsgerät z.B. auch als Instrument zur Demonstration von chaotischen Prozessen z.B. in der Physik oder Mathematik eingesetzt werden.

Die Erfindung lässt sich auf verschiedene Arten ausführen. Einige dieser Ausführungsbeispiele der Erfindung sind nachstehend anhand mehrerer Zeichnungen beispielhaft erläutert. Den aufgeführten sowie weiteren nicht aufgeführten aber möglichen Kombinationen und Ausführungsvarianten liegt das oben beschriebene Prinzip der Erfindung zugrunde. Eine hohe Empfindlichkeit gegenüber den Anfangsbedingungen, also gegenüber von Krafteinwirkungen wird durch die Wahl der Materialien der Elemente und deren Größe und Gewicht gewährleistet. Dies u.a. in Verbindung mit dem Vorhandensein von Gegenkräften bzw. Gegenbewegungen zum Reaktionsziel und mindestens eines Trägerelements mit entsprechender Aufhängekonstruktion, sowie die Beweglichkeit und Einstellbarkeit des Systems, das permanent unter Spannung ist, ergibt die gewünschten Ergebnisse. Im Falle des Einzelelements wird die Gegenbewegung/en durch das Gegengewicht bzw. Gegengewichte an derselben Kordel erreicht, während in der Gesamtkonstruktion diese durch die Gegengewichte zum einen sowie durch die Bewegungen der anderen Einzelelemente, d.h. deren Reaktionsziele und Gegengewichte erzeugt wird, oder, in manchen Beispielen ohne Gegengewichte an den einzelnen Kordeln, durch die Reaktionsziele der anderen Einzelelemente allein. Im Falle der zerlegbaren und mit Gegengewicht/en ausgestatteten Ausführungen kann das Einzelelement einzeln für das irreguläre Training verwendet werden, da dieses auch imstande ist, chaotische Bewegungen des Reaktionsziels zu erzeugen, auch wenn die Bewegung weniger komplex ist als in der Gesamteinheit. Im Falle der Ausführungen der Gesamtkonstruktion ohne Gegengewichte an den Einzelelementen, wo also nur die Reaktionsziele an den Einzelelementen die Gegenkräfte und Gegenbewegungen erzeugen, können die Einzelelemente zwar ebenso ausgebaut und für ein Einzeltraining verwendet werden. Allerdings entsteht in diesem Fall kein irregulärer Effekt, da kein Gegengewicht und somit keine Gegenbewegung vorliegt.

Die individuelle Einstellbarkeit der Ausführungen durch Veränderung der Position der Bodengewichte, der Spannung der elastischen Kordeln, der Möglichkeit des Hinzufügens bzw. Entfernens von Einzelelementen, der Höhe der Reaktionsziele und Gegengewichte etc. dient u.a. dem Zweck, das Training den individuellen Anforderungen des Trainierenden hinsichtlich Größe, Fortschrittlichkeit etc. anzupassen, da sich durch die Veränderungen auch das Maß und die Art der Irregularität verändern. Auf diese Weise hat der Trainierende die Möglichkeit, die vorliegende Erfindung seinen Ansprüchen entsprechend einzusetzen und ständig zu verändern, um das Training zu variieren und zu steigern.

Die hier aufgeführten und beschriebenen Ausführungen der Erfindung sind Beispiele; weitere Ausführungsmöglichkeiten, Kombinationen und Materialien sind unter Einhaltung der prinzipiellen Faktoren der Erfindung möglich. Nachfolgend wird auf die zeichnerisch dargestellten Ausführungen der Erfindung in den Figuren 1 bis 23 näher eingegangen.

Fig. 1 zeigt eine Ausführung der Erfindung mit drei Einzelelementen (1), die an einem Trägerelement (3) mittels Zwischenelemente (2) befestigt sind. Das Trägerelement ist an einem Aufhängeelement (4) befestigt, das mittels eines Hakens (5) (z.B. Karabiner) an einer entsprechenden Aufhängevorrichtung z.B. an der Decke befestigt wird. Die Erfindung kann sich somit frei nach allen Seiten bewegen und reagiert äußerst sensibel auf Krafteinwirkung von außen. Das Einzelelement bei diesem Ausführungsbeispiel ist folgendermaßen aufgebaut: am Boden befindet sich ein frei bewegliches Gewicht (z.B, 0.5 kg., vorzugsweise mit Gummi o.ä. ummantelt) welches in der Mitte einen Steg besitzt, um den herum die elastische Kordel (6) des Einzelelements umwickelt wird und abschließend mit einem am Ende der Kordel fest verbundenen kleinen Haken (14), in der Position fixiert wird. Auf diese Weise wird gewährleistet, dass die Spannung der Kordel durch weitere Umwindungen um den Steg eingestellt werden kann. Alternativ dazu ist die Kordel fest mit dem Steg verbunden, der mittels einer an der Seite des Gewichts befindlichen Kurbel (16) gedreht werden kann und auf diese Weise die Länge bzw. Spannung der Kordel eingestellt werden kann. Das Gegengewicht (8), das die Gegenbewegung zum Reaktionsziel (7) erzeugt, befindet sich bei diesem Ausführungsbeispiel in etwa 30-40 cm Abstand zum Bodengewicht bzw. Höhe zum Boden, während das Reaktionsziel oberhalb des Gegengewichts und sich in Schlaghöhe des Trainierenden befindet, z.B. in Augenhöhe. In Versuchen mit Prototypen der Erfindung wurden gute Ergebnisse erzielt, wenn die Länge einer 150 cm bis 200 cm langen elastischen Kordel in gespanntem Zustand zwischen 200 cm und 250 cm beträgt. Dies sind jedoch lediglich Beispielwerte. Die Spannung kann je nach Trainingsansprüchen individuell eingestellt werden. Der Abstand des Reaktionsziels zur Aufhängung am Trägerelement beträgt beim vorliegenden Beispiel zwischen z.B. ca. 80 und 100 cm. Der Abstand des Reaktionsziels zur Aufhängung am Trägerelement kann variieren, sollte jedoch nicht zu gering sein. Die Seitenlänge des Trägerelements beträgt etwa 55 cm. Die elastische Kordel hatte bei Prototypen einen Elastodienanteil von 65 Prozent und einen Polyesteranteil von 35 Prozent und war 1,5 mm dick. Andere Zusammensetzungen und Materialen sind möglich, solange die hohe Elastizität und damit Empfindlichkeit gegenüber Krafteinwirkungen von außen gewährleistet ist. Bei diesem Ausführungsbeispiel wurden als Reaktionsziel und Gegengewicht Bälle verwendet, die einen Durchmesser von ca. 4 cm besitzen, ein Gewicht von etwa 25 Gramm haben, aus Gummi bestehen und innen hohl sind (ähnlich Squashbällen), womit gute Ergebnisse erzielt wurden. Alternativen hinsichtlich des Materials und der Größe sind je nach Trainingsanspruch möglich, solange diese die irreguläre Bewegung nicht beeinträchtigen und mit der elastischen Kordel und den anderen Elementen im Hinblick auf Gewicht etc. korrespondieren. Die Gummibälle bei diesem Ausführungsbeispiel besitzen oben und unten ein kleines Loch, durch das die Kordel geführt ist. Da die Kordel bei der Herstellung durch das Gummimaterial des Balles hindurchgestochen wird, verrutscht der Ball nicht nach unten und ist dennoch vom Trainierenden leicht nach oben und unten zu bewegen. Alternativ können Kordelstopper (10) unterhalb bzw. oberhalb und unterhalb des Balles verwendet werden, die den Ball am evtl. Verrutschen hindern und dennoch gewährleisten, dass seine Höhe einstellbar bleibt, indem durch Druck auf den Kordelstopper dieser die Kordel wieder freigibt. Alternativ können Gummibänder o.ä. unterhalb und oberhalb der Bälle geknotet werden, die sich ebenfalls zum Verstellen wieder lösen lassen. Auch ist denkbar, dass die Kordel nicht durch die Bälle führt, sondern diese oben und unten kleine Häkchen besitzen, an denen Kordeln oberhalb und unterhalb befestigt sind. Dies hätte jedoch den Nachteil, dass die Reaktionsziele und die Gegengewichte sich nicht mehr einfach in der Höhe verstellen lassen können. Die Kordel (6) besitzt am oberen Ende z.B. einen kleinen Karabinerhaken, vorzugsweise aus Kunststoff oder mit Gummiummantelung o.ä.. Bei der hier beschriebenen Ausführungsvariante wird die Kordel mittels des Hakens an einer dafür vorgesehenen Stelle eines Zwischenelements (2) befestigt. Das Zwischenelement dient u.a. dazu, dass mehrere Einzelelemente am Trägerelement angebracht werden können, wie in den nachstehenden Ausführungsbeispielen dargelegt, um das Training zu vertiefen bzw. zu erschweren. Hierzu besitzt das Zwischenelement mehrere Stellen, an denen die Einzelelemente z.B. mittels kleinen Karabinerhaken befestigt und wieder entfernt werden können. Das Zwischenelement mit dem Einzelelement bzw. den Einzelelementen hängt ebenfalls mittels eines kleinen Karabinerhakens an Aufhängestellen (11) am Trägerelement (3) und kann von diesem samt Einzelelement entfernt werden, um z.B. ein Training an nur einem oder mehreren Einzelelementen ohne Trägerelement zu absolvieren, beispielsweise auf Reisen. Bei dem hier dargestellten Ausführungsbeispiel hat das Trägerelement die Form eines Dreiecks und besitzt sechs Aufhängestellen für Einzelelemente, von denen in diesem Fall drei, jeweils an den Ecken, belegt sind. Andere Formen des Trägerelements sind möglich, von denen einige in unteren Beispielen gezeigt werden. Das Trägerelement, ebenso wie die Zwischenelemente sollten aus einem leichten Material bestehen, um die Sensibilität bei der Kraftübertragung und damit die Irregularität der Bewegung der Bälle zu gewährleisten. Es kann mit einem Material wie Gummi ummantelt sein. Bei Prototypen des vorliegenden Ausführungsbeispiels hatte das Trägerelement u.a. die Form eines Dreiecks mit Seitenlängen von ca. 50 bis 55 cm. Andere Maße sind jedoch möglich.

Das Trägerelement ist bei dem vorliegenden Beispiel mit einem Aufhängeelement (4) verbunden (entweder fest oder abnehmbar), welches im vorliegenden Ausführungsbeispiel aus elastischen Kordeln gleicher Art wie die Kordeln der Einzelelemente besteht, die jeweils von den Ecken und den Mitten der Seiten des Trägerelements in leicht gespanntem Zustand in der Mitte zusammenführen, wo sie an einem Karabinerhaken zur Aufhängung an der Decke befestigt sind. Durch diese Art der Aufhängung wird gewährleistet, dass das Trägerelement beweglich ist und besonders sensibel hinsichtlich der Kraftübertragung durch die Einzelelemente reagiert und wiederum die Kraft weiter auf die anderen Einzelelemente übertragen kann, was für die Impulsübertragung und den irregulären Effekt der Reaktionsziele wichtig ist. Andere Aufhängekonstruktionen sind denkbar, solange sich dies nicht nachteilig auf die Bewegung der Reaktionsziele auswirkt. Einige Alternativen zum in Fig. 1 dargestellten Aufhängeelement werden in den weiter unten stehenden Figuren dargestellt.

Die Elastischen Kordeln (6) der Einzelelemente sind extra lang und können wie oben beschrieben eingestellt werden, sodass die Erfindung auch an hohen Decken befestigt werden kann. Die Spannung der Kordel kann je nach gewünschtem Effekt leicht am Bodengewicht eingestellt werden. Dies hat den großen Vorteil, dass damit neben den anderen Einstellmöglichkeiten, auf das Maß und die Art der irregulären Bewegung sowie auf die Geschwindigkeit der Reaktionsziele ein gewisser Einfluss genommen werden kann, ebenso durch die Einstellbarkeit der Höhe von Reaktionszielen und Gegengewichten. Auf diese Weise ist ein individuell angepasstes und ständig variierbares Training möglich.

Durch die Konstruktionsweise ist die Erfindung permanent unter Spannung und reagiert sehr stark bereits auf kleinste Krafteinwirkungen, was einen besonders hohen Gehalt an irregulärer, chaotischer Bewegung zur Folge hat. Die Position der Bodengewichte ist bei den vorliegenden Beispielen so, dass die Stellung der Einzelelemente nicht lotgerecht ist, sondern angewinkelt, was sich bei Prototypen positiv auf die chaotische, irreguläre Bewegung ausgewirkt hat.

Eine alternative Ausführung besteht ohne Zwischenelemente (2), bei der die Einzelelemente direkt an den Trägerelement (3) angebracht sind.

In Fig. 2 ist eine Ausführung dargestellt, bei der das Trägerelement eine andere Form hat. Das Trägerelement verfügt hierbei über mehrere Arme, die starr oder flexibel ausgebildet sein können. Dies wirkt sich zusätzlich auf die Impulsübertragung und somit die Beweglichkeit der Reaktionsziele und Gegengewichte aus.

Fig. 3 zeigt eine weitere Ausführungsvariante, bei der die Einzelelemente an quer gespannten elastischen Kordeln am Trägerelement angebracht sind, welches gabelartige Fortsätze aufweist.

Fig. 4 zeigt eine Ausführung, bei der in der Mitte sich ein zusätzliches viertes Einzelelement befindet.

Fig. 5 zeigt Ausführungen, bei denen die Reaktionsziele (7) und Gegengewichte (8) unterschiedliche Größe und Gewicht haben, was die Impulsübertragung beeinflusst.

Fig. 6 zeigt Ausführungen, bei denen an den Zwischenelementen (2) jeweils 2 Einzelelemente (1) befestigt sind.

Fig. 7 zeigt Ausführungen, die ein weiteres Gegengewicht (8) oberhalb des Reaktionsziels (7) besitzen, welches auch als zweites Reaktionsziel verwendet werden kann. Es lassen sich weitere Kombinationen dieser Art bei dieser und anderen Ausführungen an den Einzelelementen einstellen.

Fig. 8 zeigt die Nahansicht des Reaktionsziels bzw. Gegengewichts (7 od. 8) mit Kordelstoppern (10) von der Seite.

In Fig. 9 sieht man eine Ansicht des Bodengewichts (9), bei dem die elastische Kordel (6) um den Steg (15) gewickelt ist und von einem Haken (14) in der Position gehalten wird. Es ist eine Ausführung des Bodengewicht mit Kurbel (16), mit der die Länge der Kordel alternativ zum manuellen Umwickeln eingestellt werden kann.

Fig. 10 zeigt eine Ausführung ohne Gegengewichte an den Einzelelementen, bei der nur die Einzelelemente, also die Reaktionsziele, selbst als Gegengewichte fungieren und die nötige Gegenbewegungen erzeugen.

Fig. 11 zeigt eine Variante, bei der ein unteres Trägerelement (17) mittels mehrerer Halteschnüre (6) am Bodengewicht befestigt ist. Dadurch ergibt sich ein Unterschied in der Bewegung des unteren Trägerelements und in der Impulsübertragung mit dem oberen Trägerelement (3).

Fig. 12 zeigt eine Variante, bei der das untere Trägerelement (22) über flexible Arme verfügt, was sich auf besondere Art und Weise auf das irreguläre Verhalten der Reaktionsziele bzw. Reaktionsziele und Gegengewichte auswirkt. Alternativ verfügt es über einen festen oder flexiblen Standfuss, der für eine alternative Art der Impulsübertragung am unteren Trägerelement sorgt. Bei dieser Variante findet die Impulsübertragung am untern und am oberen Trägerelement statt, was sowohl Grad als auch Art und Weise der Irregularität verändert. Es ist aber festzustellen, das flexible Elemente sowohl an einem unteren als auch an einem oberen Trägerelement angeordnet sein können in einer großen Variabilität.

Fig. 13 zeigt eine Variante, bei der der Standfuss (18) mit dem Bodengewicht mittels Kugelelement (24) verbunden und somit beweglich ist. Ebenso ist das untere Trägerelement (17) mit dem Standfuss mittels eines Kugelelements verbunden und beweglich. Dadurch erhöht sich die Beweglichkeit des unteren Trägerelements und somit die Empfindlichkeit im Hinblick auf die Impulsübertragung. Eine Variante ist vorgesehen, bei der die einzelnen Arme des unteren Trägerelements jeweils mittels Kugelelemente (24) beweglich sind. Hierbei findet am unteren Trägerelement keine Impulsübertragung statt, jedoch wirkt sich die Bewegung der einzelnen Arme des unteren Trägerelements nach Krafteinwirkung auf die Bewegung der Halteschnüre und Reaktionsziele aus

Fig. 14 zeigt eine Variante, bei der der Standfuß ein kugelförmiges unteren Ende (25) besitzt und fest mit dem unteren Trägerelement verbunden ist, wodurch sich nach Krafteinwirkung auf ein Reaktionsziel das untere Trägerelement und der Standfuß bewegen und auf diese Weise eine Impulsübertragung verursachen.

Fig. 15 zeigt eine Variante, bei der oberes und unteres Trägerelement über Teleskoparme verfügen, wodurch Winkel und Abstand der Halteschnüre zueinander verändert werden können, beispielsweise wenn mehrere Personen am Trainingsgerät trainieren möchten. Zusätzlich kann die Spannung der Halteschnüre über die Teleskopierbarkeit des Standfusses (20) verändert werden. Diese Teleskopierbarkeit kann zur flexiblen Einstellung an einer Vielzahl von konstruktiven Elementen an oberen wie auch unteren Träger- und Befestigungselementen angeordnet sein.

Fig. 16 zeigt eine Variante, bei der die Halteschnüre (6) der Einzelelemente unten zusammenlaufen und an einem Bodengewicht (9) befestigt sind. Die Abstände der Halteschnüre und somit der Reaktionsziele zueinander lässt sich bei dieser Variante über die Telekopierbarkeit des oberen Trägerelements (26) einstellen. Dadurch kann der Trainierende zwischen einer Trainingsart mit einem kleineren und größeren Sichtfeld wählen. Eine weitere Variante wäre z.B. die Verwendung eines oberen Trägerelements ohne teleskopierbare Trägerarme.

Fig. 17 zeigt eine Variante, die über ein unteres Trägerelement (17) verfügt und bei der die Impulsübertragung am oberen (3) und unteren (17) Trägerelement stattfindet. Die Befestigung des unteren Trägerelements am Bodengewicht erfolgt dabei optimalerweise mittels elastischer Halteschnüre (6), kann jedoch bei diesem und anderen Beispielen mittels nicht elastischer Halteschnüre erfolgen, wodurch die Beweglichkeit des unteren Trägerelements eingeschränkt wäre. Bei der Verwendung von nicht elastischen Halteschnüren würde die Bewegung des Trägerelements nach Krafteinwirkung stärker in der Horizontalen erfolgen, also mehr eine Drehung um die eigene Achse. Gleiches gilt für Varianten, bei denen das obere Trägerelement mittels Halteschnüre und Haken an der Decke befestigt wird. Auch hier können sowohl elastische als auch nicht elastische Halteschnüre für die Aufhängung des Trägerelements verwendet werden. Das obere Trägerelement (3) ist hier an einer vertikalen fest, flexibel oder elastisch ausgebildeten Aufhängung angebracht, wobei die Arme bei dieser Bauform an einem Kugelgelenk ansitzen.

Fig. 18 verfügt über ein unbewegliches Trägerelement und ein unbewegliches Bodenelement (29) mit ausfahrbaren Armen. Bei dieser Variante findet keine Impulsübertragung auf die Reaktionsziele statt. Hierbei konzentriert sich das Training auf die Entwicklung von Fähigkeiten wie Sichtfelderweiterung, Schnelligkeit etc. Die Position des Bodenelements am Boden kann in diesem und den anderen Beispielen verändert werden. Generell gilt: Je nach dem, auf welche Weise das Trägerelement beweglich wird, ergibt sich eine etwas andere Impulsübertragung und somit Bewegung der Reaktionsziele bzw. der Reaktionsziele und Gegengewichte.

Bei Fig. 19 verfügt das Bodenelement über ein Element (30), wodurch die Arme des Bodenelements in ihrem Winkel zueinander in der horizontalen Ebene verstellbar sind. Dadurch kann der Trainierende die Abstände der Reaktionsziele zu sich und zueinander individuell einstellen.

Fig. 20 zeigt eine Variante, bei der das Bodenelement über eine Kugel (24) verfügt, die auf dem Boden aufliegt, wodurch das Bodenelement beweglich ist und eine Impulsübertragung stattfindet.

Fig. 21 zeigt eine Variante, bei der das Trägerelement (37) aus den oberen Enden der Halteschnüre (6) besteht, die miteinander zu einem Trägerkörper verbunden sind, wodurch eine Impulsübertragung stattfindet. Eine weitere Ausführung dieser Variante ist möglich, bei der der Trägerkörper nicht aus den oberen Enden der Halteschnüre besteht, sondern eine eigene Einheit bildet, an der die Halteschnüre befestigt sind. Der Vorteil dieser Varianten besteht z.B. darin, dass mehrere solcher Trainingseinheiten miteinander verbunden werden können, sodass mehrere Personen gleichzeitig trainieren können. Die einzelnen Einheiten können dabei mittels des Hakens (5) an einem oberseitigen Trägerelement angebracht werden.

Fig. 22 zeigt eine Variante, bei der die einzelnen Halteschnüre miteinander durch eine Halteschnur oder mehrere Halteschnüre (38) (elastisch oder nicht elastisch) verbunden sind. Die verbindenden Halteschnüre (38) können mit oder ohne Reaktionszielen ausgestattet sein. Diese Variante hat den Vorteil, dass eine Impulskoppelung ergänzend zur Impulskoppelung des oder der Trägerelemente oder auch ohne weitere Impulskopplungen erfolgt. Zudem kann an Reaktionszielen, die an den verbindenden Halteschnüren (38) angebracht sind, das Trainingsspektrum erweitert werden.

Schließlich zeigt Fig. 23 ein Beispiel, bei dem zwei oder mehr Trainingsgeräte über ein gemeinsames Trägerelement (3) miteinander impulsgekoppelt verbunden sind, sodass mehrere Personen gleichzeitig trainieren können, was zu einer größeren Impulsübertragung und somit zu einem höheren Grad an Irregularität der Reaktionsziele führt. Eine solche oder ähnliche Verbindung mehrerer Trainingsgeräte ist prinzipiell bei allen dargestellten Ausführungen möglich.

### Bezugszeichenliste:

- 1.: Einzelelement
- 2.: Zwischenelement
- 3.: Trägerelement
- 4.: Aufhängeelement
- 5.: Haken
- 6.: Elastische Kordel oder Gummiseil oder Gummischnur etc.
- 7.: Reaktionsziel
- 8.: Gegengewicht
- 9.: Bodengewicht
- 10.: Kordelstopper
- 11.: Aufhängestellen
- 16.: Kurbel
- 17.: Unteres Trägerelement
- 18.: Standfuss
- 19.: Unteres Trägerelement mit ausfahrbaren Teleskoparmen
- 20.: Ausfahrbarer Standfuss
- 21.: Flexibler Standfuss
- 22.: Unteres Trägerlelement mit flexiblen Armen
- 24.: Bewegliches Kugelelement
- 25.: Standfuss mit kugelförmigen (oval od. rund etc) unterem Ende
- 26.: Trägerelement mit ausfahrbaren Teleskoparmen
- 30.: Element, womit die Arme des Bodenelements verstellbar sind.
- 32.: Bodenelement
- 37.: Trägerelement / Trägerkörper, bestehend aus oberen Enden der Halteschnüre, die miteinander zum Trägerkörper verbunden sind.

## Patentansprüche

1. Trainingsgerät zur Förderung des Reaktionsvermögens, der Reflexe, der Schnelligkeit und weiterer verwandter sportbezogener physischer und kognitiver Fähigkeiten einer trainierenden Person umfassend zumindest ein an zumindest einer elastischen Halteschnur (6) angeordnetes zu treffendes Reaktionsziel (7), wobei diese Halteschnur (6) zwischen zumindest einem über dem Trainingsbereich der trainierenden Person angeordneten Befestigungspunkt und einer Bodenbefestigung gespannt angeordnet ist,
**dadurch gekennzeichnet, dass**
- zumindest zwei zueinander beabstandete Halteschnüre (6) mit daran angeordneten Reaktionszielen (7) über zumindest ein gemeinsames Trägerelement (3, 17, 19, 22, 26, 32, 37) miteinander impulsgekoppelt verbunden sind,
- wobei die elastischen Halteschnüre (6) zwischen diesem gemeinsamen Trägerelement (3, 17, 19, 22, 26, 32, 37) und den jeweiligen Boden- oder Deckenbefestigungen oder zumindest einem weiteren Trägerelement verspannt sind.

2. Trainingsgerät zur Förderung des Reaktionsvermögens nach Anspruch 1,
**dadurch gekennzeichnet, dass**
das Trägerelement (3) oder die Trägerelemente (3, 17, 19, 22, 26, 32, 37) oberseitig und/oder unterseitig am Trainingsgerät angeordnet und miteinander kombinierbar sind sowie hinsichtlich ihrer Form, Größe und Material variabel sind.

3. Trainingsgerät zur Förderung des Reaktionsvermögens nach Anspruch 2,
**dadurch gekennzeichnet, dass**
- das Trägerelement (3, 17, 19, 22, 26, 32, 37) zumindest ein starres, elastisches oder flexibles Aufhängeelement (4) zur Befestigung des Trägerelementes (3, 17, 19, 22, 26, 32, 37) an zumindest einem oberen Befestigungspunkt aufweist,
- wobei die Beweglichkeit des Trägerelementes (3, 17, 19, 22, 26, 32, 37) am oder durch das Aufhängeelement (4) variabel einstellbar ist,
- wobei die am Trägerelement (3, 17, 19, 22, 26, 32, 37) befestigten Halteschnüre (6) an voneinander beabstandeten Befestigungspunkten am Trägerelement (3, 17, 19, 22, 26, 32, 37) angreifen.

4. Trainingsgerät zur Förderung des Reaktionsvermögens nach Anspruch 1 oder 2,
**dadurch gekennzeichnet, dass**
- zwischen dem Trägerelement (3, 17, 19, 22, 26, 32, 37) und den Halteschnüren (6) bewegliche oder starre Zwischenelemente (2) angeordnet sind,
- an denen jeweils zumindest eine Halteschnur (6) angeordnet ist,
- wodurch die Impulskopplung der Halteschnüre (6) über das Trägerelement (3, 17, 19, 22, 26, 32, 37) und die Zwischenelemente (2) in ihrer Flexibilität variabel ist.

5. Trainingsgerät zur Förderung des Reaktionsvermögens nach einem der vorangegangenen Ansprüche,
**dadurch gekennzeichnet, dass**
als Bodenbefestigung der Halteschnüre (6) frei bewegliche Bodengewichte (9) angeordnet sind, an denen die Halteschnüre (6) befestigt sind.

6. Trainingsgerät zur Förderung des Reaktionsvermögens nach einem der vorangegangenen Ansprüche,
**dadurch gekennzeichnet, dass**
neben den Reaktionszielen (7) weitere Gewichtskörper an den Halteschnüren (6) derart angeordnet sind, dass diese ein Gegengewicht (8) zu den Reaktionszielen (7) bilden und so eine Einstellung der Beweglichkeit und Impulskopplung der Reaktionsziele (7) ermöglichen.

7. Trainingsgerät zur Förderung des Reaktionsvermögens nach einem der vorangegangenen Ansprüche,
**dadurch gekennzeichnet, dass**
die Reaktionsziele (7) und die Gegengewichte (8) variabel sind in Größe, Form und Gewicht sowie fest oder verschiebbar an den Halteschnüren (6) angeordnet sind.

8. Trainingsgerät zur Förderung des Reaktionsvermögens nach einem der vorangegangenen Ansprüche,
**dadurch gekennzeichnet, dass**
die Reaktionsziele (7) mittels verschiebbarer Kordelstopper (10), die zumindest unterhalb der Reaktionsziele (7) angeordnet sind, in ihrer Höhe an den Halteschnüren (6) lösbar und verschiebbar fixiert werden.

9. Trainingsgerät zur Förderung des Reaktionsvermögens nach einem der vorangegangenen Ansprüche,
**dadurch gekennzeichnet, dass**
die Bauelemente des Trainingsgerätes lösbar miteinander verbunden sind, wobei zur Verbindung der Halteschnüre (6), der Zwischenelemente (2), der Trägerelemente (3, 17, 19, 22, 26, 32, 37) sowie der Aufhängeelemente (4) hakenartige Verbindungskörper verwendet werden.

10. Trainingsgerät zur Förderung des Reaktionsvermögens nach einem der vorangegangenen Ansprüche,
**dadurch gekennzeichnet, dass**
- das Trägerelement (3, 17, 19, 22, 26, 32, 37) aus zumindest einem stabförmigen Arm besteht,
- wobei zumindest an einem freien Ende oder über das Trägerelement (3) verteilt die Halteseile (6) angreifen.
- wobei der stabförmige Arm aus den oberen Enden der Halteschnüre (6) gebildet werden kann, die miteinander zum Trägerkörper verbunden sind

11. Trainingsgerät zur Förderung des Reaktionsvermögens nach einem der vorangegangenen Ansprüche,
**dadurch gekennzeichnet, dass**
eine zusätzliche Halteschnur (6) zwischen dem Befestigungspunkt des Trägerelementes (3, 17, 19, 22, 26, 32, 37) und einer Bodenbefestigung direkt und ohne Einbeziehung des Trägerelementes (3) verspannt ist und somit nicht über das Trägerelement (3) eine Impulskopplung mit den weiteren Halteschnüren (6) erfährt.

12. Trainingsgerät zur Förderung des Reaktionsvermögens nach einem der vorangegangenen Ansprüche,
**dadurch gekennzeichnet, dass**
die zueinander beabstandeten in etwa vertikal verlaufenden Halteschnüre (6) mit daran angeordneten Reaktionszielen (7) miteinander impulsgekoppelt verbunden sind entweder über weitere in etwa horizontal verlaufende Halteschnüre (38), die mit oder ohne daran angeordneten Reaktionszielen (7) die Halteschnüre (6) miteinander verbinden oder direkt über Reaktionsziele miteinander verbunden sind.

13. Trainingsgerät zur Förderung des Reaktionsvermögens nach einem der vorangegangenen Ansprüche,
**dadurch gekennzeichnet, dass**
- das untere Trägerelement (17, 19, 22, 26, 32, 37) mittels zumindest einer Auflagefläche oder einem Auflagepunkt auf dem Boden aufgelegt ist, der eine Beweglichkeit des Trägerelementes und somit eine Impulsübertragung der Halteschnüre (6) bewirkt,
- wobei die Auflagefläche oder der Auflagepunkt in Form und Größe variieren kann.

14. Trainingsgerät zur Förderung des Reaktionsvermögens nach einem der vorangegangenen Ansprüche,
**dadurch gekennzeichnet, dass**
Kugelgelenke (24) zwischen einem oder mehreren baulichen Elementen des Trainingsgerätes angeordnet sind und eine Impulsübertragung bewirken oder verstärken und Trägerarme und weitere bauliche Elemente teleskopierbar, elastisch und/oder flexibel ausgebildet sind.

15. Trainingsgerät zur Förderung des Reaktionsvermögens nach einem der vorangegangenen Ansprüche,
**dadurch gekennzeichnet, dass**
das Trägerelement (3) oder die Trägerelemente (3, 17, 19, 22, 32, 37) oberseitig und/oder unterseitig direkt an der Decke und/oder dem Boden angeordnet sind.

## Claims

1. Training device for improving the reaction capability, reflexes, quickness and other related sport-related physical and cognitive capabilities of a training person, comprising at least one response target (7) to be hit that is arranged on at least one elastic holder cord (6), wherein this holder cord (6) is arranged, in a taut state, between at least one attachment point arranged above the training area of the training person and a floor attachment,
**characterized in that**
- at least two mutually spaced-apart holder cords (6) with response targets (7) arranged thereon are connected together in a momentum-coupled manner via at least one common support element (3, 17, 19, 22, 26, 32, 37),
- wherein the elastic holder cords (6) are braced between this common support element (3, 17, 19, 22, 26, 32, 37) and the respective floor or ceiling attachments or at least one further support element.

2. Training device for improving reaction capability according to Claim 1,
**characterized in that**
the support element (3) or the support elements (3, 17, 19, 22, 26, 32, 37) are arranged on the top side and/or underside of the training device and are able to be combined with one another, and are also variable in terms of their shape, size and material.

3. Training device for improving reaction capability according to Claim 2,
**characterized in that**
- the support element (3, 17, 19, 22, 26, 32, 37) has at least one rigid, elastic or flexible suspension element (4) for attaching the support element (3, 17, 19, 22, 26, 32, 37) to at least one upper attachment point,
- wherein the movability of the support element (3, 17, 19, 22, 26, 32, 37) is settable in a variable manner at or by the suspension element (4) ,
- wherein the holder cords (6) attached to the support element (3, 17, 19, 22, 26, 32, 37) engage with the support element (3, 17, 19, 22, 26, 32, 37) at mutually spaced-apart attachment points.

4. Training device for improving reaction capability according to Claim 1 or 2,
**characterized in that**
- movable or rigid intermediate elements (2) are arranged between the support element (3, 17, 19, 22, 26, 32, 37) and the holder cords (6),
- at least one holder cord (6) being arranged on each of said intermediate elements (2),
- with the result that the momentum coupling of the holder cords (6) is variable in terms of flexibility via the support element (3, 17, 19, 22, 26, 32, 37) and the intermediate elements (2) .

5. Training device for improving reaction capability according to one of the preceding claims, **characterized in that**
freely movable floor weights (9), to which the holder cords (6) are attached, are arranged as floor attachment for the holder cords (6).

6. Training device for improving reaction capability according to one of the preceding claims,
**characterized in that**,
in addition to the response targets (7), further weight bodies are arranged on the holder cords (6) so as to form a counterweight (8) to the response targets (7) and thus allow the movability and momentum coupling of the response targets (7) to be set.

7. Training device for improving reaction capability according to one of the preceding claims,
**characterized in that**
the response targets (7) and the counterweights (8) are variable in terms of size, shape and weight and are arranged in a fixed or adjustable manner on the holder cords (6).

8. Training device for improving reaction capability according to one of the preceding claims,
**characterized in that**
the response targets (7) are fixed to the holder cords (6) in a releasable and adjustable manner in terms of height by means of adjustable cord stoppers (10) that are arranged at least beneath the response targets (7).

9. Training device for improving reaction capability according to one of the preceding claims,
**characterized in that**
the components of the training device are connected together in a releasable manner, wherein, to connect the holder cords (6), the intermediate elements (2), the support elements (3, 17, 19, 22, 26, 32, 37) and the suspension elements (4), hook-like connecting bodies are used.

10. Training device for improving reaction capability according to one of the preceding claims,
**characterized in that**
- the support element (3, 17, 19, 22, 26, 32, 37) consists of at least one rod-like arm,
- wherein the holder cords (6) engage at least at a free end or in a distributed manner via the support element (3),
- wherein the rod-like arm may be formed from the upper ends of the holder cords (6), which are connected together to form the support body.

11. Training device for improving reaction capability according to one of the preceding claims,
**characterized in that**
an additional holder cord (6) is braced between the attachment point of the support element (3, 17, 19, 22, 26, 32, 37) and a floor attachment directly and without inclusion of the support element (3) and is therefore not momentum-coupled to the further holder cords (6) via the support element (3).

12. Training device for improving reaction capability according to one of the preceding claims,
**characterized in that**
the mutually spaced-apart, approximately vertically extending holder cords (6) with response targets (7) arranged thereon are momentum-coupled to one another either via further, approximately horizontally extending holder cords (38), which, with or without response targets (7) arranged thereon, connect the holder cords (6) together, or are connected directly to one another via response targets.

13. Training device for improving reaction capability according to one of the preceding claims,
**characterized in that**
- the lower support element (17, 19, 22, 26, 32, 37) has been placed on the floor by means of at least one contact face or a contact point, which brings about movability of the support element and thus momentum transfer of the holder cords (6),
- wherein the contact face or the contact point can vary in terms of shape and size.

14. Training device for improving reaction capability according to one of the preceding claims,
**characterized in that**
ball joints (24) are arranged between one or more structural elements of the training device and bring about or enhance momentum transfer, and support arms and further structural elements are formed in a telescopic, elastic and/or flexible manner.

15. Training device for improving reaction capability according to one of the preceding claims,
**characterized in that**
the support element (3) or the support elements (3, 17, 19, 22, 32, 37) are arranged on the top side and/or underside directly on the ceiling and/or the floor.

## Revendications

1. Appareil d'entraînement destiné à favoriser la capacité de réaction, les réflexes, la rapidité et d'autres capacités physiques et cognitives utilisées d'une personne s'entraînant qui sont liées à un sport, ledit appareil comprenant au moins une cible de réaction (7) à atteindre qui est disposée sur au moins un cordon de retenue élastique (6), ce cordon (6) étant disposé de manière à être tendue entre au moins un point de fixation, disposé au-dessus de la zone d'entraînement de la personne qui s'entraîne, et une fixation au sol,
**caractérisé en ce que**
- au moins deux cordons de retenue (6), qui sont espacés l'un de l'autre et sur lesquels sont disposées des cibles de réaction (7), sont reliés l'un à l'autre, en étant couplés en termes d'impulsions, par le biais d'au moins un élément porteur commun (3, 17, 19, 22, 26, 32, 37),
- les cordons de retenue élastiques (6) sont tendus entre cet élément porteur commun (3, 17, 19, 22, 26, 32, 37) et les fixations au sol ou au plafond respectives ou au moins un autre élément porteur.

2. Appareil d'entraînement destiné à favoriser la capacité de réaction selon la revendication 1,
**caractérisé en ce que**
l'élément porteur (3) ou les éléments porteurs (3, 17, 19, 22, 26, 32, 37) sont disposés du côté supérieur et/ou du côté inférieur de l'appareil d'entraînement et peuvent être combinés entre eux et sont variables quant à leur forme, leur taille et leur matière.

3. Appareil d'entraînement destiné à favoriser la capacité de réaction selon la revendication 2,
**caractérisé en ce que**
- l'élément porteur (3, 17, 19, 22, 26, 32, 37) comporte au moins un élément de suspension (4) rigide, élastique ou flexible destiné à la fixation de l'élément porteur (3, 17, 19, 22, 26, 32, 37) à au moins un point de fixation supérieur,
- la mobilité de l'élément porteur (3, 17, 19, 22, 26, 32, 37) au niveau ou par le biais de l'élément de suspension (4) étant réglable de manière variable,
- les cordons de retenue (6), fixés à l'élément porteur (3, 17, 19, 22, 26, 32, 37), s'engageant au niveau des points de fixation de l'élément porteur (3, 17, 19, 22, 26, 32, 37) qui sont espacés les uns des autres.

4. Appareil d'entraînement destiné à favoriser la capacité de réaction selon la revendication 1 ou 2,
**caractérisé en ce que**
- des éléments intermédiaires (2) mobiles ou rigides sont disposés entre l'élément porteur (3, 17, 19, 22, 26, 32, 37) et les cordons de retenue (6),
- au moins un cordon de retenue (6) est disposé sur chacun des éléments intermédiaires,
- de sorte que le couplage par impulsion des cordons de retenue (6) par le biais l'élément porteur (3, 17, 19, 22, 26, 32, 37) et les éléments intermédiaires (2) est variable en flexibilité.

5. Appareil d'entraînement destiné à favoriser la capacité de réaction selon l'une des revendications précédentes,
**caractérisé en ce que**
des poids au sol (9), mobiles librement, auxquels les cordons de retenue (6) sont fixés, sont disposés comme fixation au sol des cordons de retenue (6).

6. Appareil d'entraînement destiné à favoriser la capacité de réaction selon l'une des revendications précédentes,
**caractérisé en ce que**
d'autres corps pesants sont disposés sur les cordons de retenue (6) en plus des cibles de réaction (7) de façon à former un contrepoids (8) aux cibles de réaction (7) et à permettre ainsi le réglage de la mobilité et du couplage d'impulsion des cibles de réaction (7).

7. Appareil d'entraînement destiné à favoriser la capacité de réaction selon l'une des revendications précédentes,
**caractérisé en ce que**
les cibles de réaction (7) et les contrepoids (8) sont de taille, de forme et de poids variables et sont disposés de manière fixe ou déplaçable sur les cordons de retenue (6).

8. Appareil d'entraînement destiné à favoriser la capacité de réaction selon l'une des revendications précédentes,
**caractérisé en ce que**
les cibles de réaction (7) peuvent être fixées de manière amovible et déplaçable en hauteur sur les cordons de retenue (6) au moyen de butées de câble déplaçables (10) qui sont disposées au moins au-dessous des cibles de réaction (7).

9. Appareil d'entraînement destiné à favoriser la capacité de réaction selon l'une des revendications précédentes,
**caractérisé en ce que**
les éléments structurels de l'appareil d'entraînement sont reliés entre eux de manière amovible, des corps de liaison en forme de crochet étant utilisés pour relier les cordons de retenue (6), les éléments intermédiaires (2), les éléments porteurs (3, 17, 19, 22, 26, 32, 37) et les éléments de suspension (4).

10. Appareil d'entraînement destiné à favoriser la capacité de réaction selon l'une des revendications précédentes,
**caractérisé en ce que**
- l'élément porteur (3, 17, 19, 22, 26, 32, 37) comprend au moins un bras en forme de tige,
- les cordons de retenue (6) s'engageant au moins à une extrémité libre ou de manière répartie sur l'élément porteur (3),
- le bras en forme de tige pouvant être formé à partir des extrémités supérieures des cordons de retenue (6) qui sont reliées les unes aux autres pour former le corps porteur.

11. Appareil d'entraînement destiné à favoriser la capacité de réaction selon l'une des revendications précédentes,
**caractérisé en ce que**
un cordon de retenue supplémentaire (6) est tendu directement entre le point de fixation de l'élément porteur (3, 17, 19, 22, 26, 32, 37) et une fixation au sol sans impliquer l'élément porteur (3) et ne subit donc, par le biais de élément porteur (3), aucun couplage par impulsion avec les autres cordons de retenue (6).

12. Appareil d'entraînement destiné à favoriser la capacité de réaction selon l'une des revendications précédentes,
**caractérisé en ce que**
les cordons de retenue (6), qui sont espacés les uns des autres, qui s'étendent à peu près verticalement et sur lesquels sont disposés des cibles de réaction (7), sont reliés les uns aux autres en étant couplés par impulsions par le biais d'autres cordons de retenue (38), qui s'étendent à peu près horizontalement et qui relient entre eux les cordons de retenue (6) avec ou sans cibles de réaction (7), ou sont reliés les uns aux autres directement par des cibles de réaction.

13. Appareil d'entraînement destiné à favoriser la capacité de réaction selon l'une des revendications précédentes,
**caractérisé en ce que**
- l'élément porteur inférieur (17, 19, 22, 26, 32, 37) est posé sur le sol au moyen d'au moins une surface d'appui ou d'un point d'appui, ce qui entraîne le déplacement de l'élément porteur et donc la transmission d'impulsion des cordons de retenue (6),
- la surface d'appui ou le point d'appui pouvant varier en forme et en taille.

14. Appareil d'entraînement destiné à favoriser la capacité de réaction selon l'une des revendications précédentes,
**caractérisé en ce que**
des articulations à rotule (24) sont disposées entre un ou plusieurs éléments structurels de l'appareil d'entraînement et provoquent ou renforcent une transmission d'impulsions et des bras porteurs et d'autres éléments structurels sont conçus de manière télescopique, élastique et/ou flexible.

15. Appareil d'entraînement destiné à favoriser la capacité de réaction selon l'une des revendications précédentes,
**caractérisé en ce que**
l'élément porteur (3) ou les éléments porteurs (3, 17, 19, 22, 32, 37) sont disposés du côté supérieur et/ou du côté inférieur directement au plafond et/ou au sol.
